# FASCICULE DE BREVET EUROPEEN

(11) **EP 2 689 300 B1**
(45) Date de publication et mention de la délivrance du brevet: **03.03.2021**
(21) Numéro de dépôt: 12710932.0
(22) Date de dépôt: 22.03.2012
(51) Int. Cl.: G04F 8/00, G04F 10/00, G07C 1/04

(54) **INSTRUMENT DE COMPTAGE DE DURÉE DE PHASES DIFFÉRENCIÉES**
INSTRUMENT ZUR MESSUNG DER DAUER VON DIFFERENZIERTEN PHASEN
INSTRUMENT FOR COUNTING DURATION OF DIFFERENTIATED PHASES

(30) Priorité: 23.03.2011 EP 11159452
(43) Date de publication de la demande: 29.01.2014
(73) Titulaire: Hamilton International AG, 2504 Biel (CH)
(72) Inventeur: RÜSTENBERG, Ines, 4533 Riedholz (CH); MATTHEY, Gérald, 1338 Ballaigues (CH); BALLI, Fabien, 1252 Meinier (CH)
(74) Mandataire: Collé, Emmanuel
(86) Numéro de dépôt international: PCT/EP2012/055135
(87) Numéro de publication internationale: WO 2012/127008

(56) Documents cités:
- EP-A1- 0 130 150
- US-A- 5 408 446
- US-A1- 2005 276 165

## Description

La présente invention concerne un instrument de comptage de durée pour des phases différenciées comprenant une pluralité de moyens d'enregistrement de durée chacun actionnable pour son armement et son désarmement par un moyen de commande, ledit instrument comportant un moyen de commande général pour commander, à partir d'une position de repos où tous lesdits moyens d'enregistrement sont désarmés, l'armement d'un seul d'entre eux, sélectionné par des moyens de sélection que comporte ledit instrument, et pour encore commander, à un instant terminal, le désarmement de tous lesdits moyens d'enregistrement tout en mémorisant les données enregistrées.

### ARRIERE PLAN TECHNOLOGIQUE

Il est connu que des pièces d'horlogerie peuvent être utilisées par des pilotes lorsqu'ils volent. En effet, pour chaque trajet aérien, les pilotes doivent être capables de définir précisément leur temps de vol afin de remplir précisément leur carnet de vol, de respecter leur plan de vol et de calculer précisément leur temps de récupération. Cette connaissance du temps de vol est indispensable pour le calcul de l'autonomie en carburant. En effet, en aviation, l'autonomie est indiquée en temps, de sorte que si le pilote connait sa consommation, le temps de vol et la quantité de carburant qu'il emporte, il peut aisément connaitre son autonomie. Par exemple, si le pilote sait que son avion emporte 400L de carburant plus la réserve légale, qu'à la vitesse maximale il consomme 100L/heure, il sait qu'il aura consommé tout son carburant au bout de 4h et devra alors poser son avion avant l'expiration de ces 4H, sans utiliser la réserve légale. Ainsi, si le pilote sait qu'il a volé pendant 2h30 à la vitesse maximale, il sait qu'il lui reste 1h30 de vol.

Il existe des montres qui peuvent enregistrer le journal de vol du pilote c'est-à-dire à partir de l'heure de l'allumage du moteur de l'avion jusqu'à l'arrêt du moteur après l'atterrissage. Une de ces montres comprend un mouvement horloger électronique ainsi que des moyens d'affichage et des moyens de commande. Les informations de temps fournies par le mouvement horloger électronique sont affichées via les moyens d'affichage. Lorsque le moteur de l'avion est mis en route, le pilote active les moyens de commande de sorte que l'heure de démarrage du moteur soit mémorisée par le mouvement horloger électronique, ce dernier comprenant une unité de calcul et une mémoire. Puis, des activations ultérieures des moyens de commande permettent de mémoriser d'autres informations comme l'heure de décollage, d'atterrissage, d'extinction du moteur ou même prendre en compte les escales réalisées lors du vol. De ce fait, l'utilisateur connait l'heure et la durée de tous les moments importants de son vol et peut en rendre compte.

Or, un inconvénient est que cette montre ne peut pas calculer la durée de plusieurs phases distinctes en série comme par exemple les différentes phases d'un trajet aérien. En effet, il peut être avantageux pour un pilote de connaitre la durée d'une première phase de vol et la durée d'une seconde phase de vol. Les phases de vol les plus connues sont le vol à vue VFR (pour View Flight Rules) et le vol aux instruments IFR (pour Instrument Flight Rules).

Le vol à vue se caractérise en ce que le pilote a une vue dégagée sur l'horizon de sorte qu'il peut anticiper aisément tout ce qui peut arriver. Au contraire, le vol aux instruments se caractérise lorsque le pilote ne peut pas anticiper les événements uniquement avec ses yeux. Cela peut se produire de nuit ou lors de brouillard d'intempéries ou de vol dans les nuages. Le pilote ne doit se fier qu'à ses instruments de vol, ce qui rend ces phases de vol IFR éprouvante car une concentration extrême est demandée.

En conséquence, on peut supposer que les temps de repos nécessaire seront différents suivant que le pilote à volé en vol à vue ou aux instruments.

Or, cette possibilité n'existe pas dans l'art antérieur et aucune pièce d'horlogerie ne propose cette fonction de calcul de la durée de différentes phases de vol.

US 2005/276165 A1 divulgue un appareil mesurant différents événements, chacun étant contrôlé par un premier moyen de commande 220 permettant de choisir l'évènement à mesurer. Lors du déclenchement de la mesure de l'un des événements, les autres sont désenclenchés et le cumul du temps mesuré est enregistré. Lors d'un réarmement d'un évènement E, il est possible de reprendre le comptage de la mesure précédemment enregistrée.

### RESUME DE L'INVENTION

L'invention a pour but de pallier les inconvénients de l'art antérieur en proposant de fournir une pièce d'horlogerie capable de compter le temps de vol pour au moins deux phases différentes tout en étant lisible et simple à utiliser.

A cet effet, l'invention concerne un instrument de comptage de durée pour des phases différenciées, selon la revendication indépendante 1, comprenant une pluralité de moyens d'enregistrement de durée chacun actionnable pour son armement et son désarmement par un premier moyen de commande. L'instrument comporte un moyen de commande général pour commander, à partir d'une position de repos où tous lesdits moyens d'enregistrement sont désarmés, l'armement d'un seul d'entre eux, sélectionné par des moyens de sélection que comporte ledit instrument, et pour encore commander, à un instant terminal, le désarmement de tous lesdits moyens d'enregistrement. L'instrument comporte des moyens de commutation agencés pour, lors d'une commande d'armement de l'un desdits moyens d'enregistrement, déclencher le désarmement de tous les autres moyens d'enregistrement, et conserver le cumul d'enregistrement du temps compté sur chacun desdits moyens d'enregistrement, ledit premier moyen de commande étant agencé pour être commandé par un utilisateur ou/et par des moyens de mesure ou/et par un signal, pour déclencher l'armement d'un desdits moyens d'enregistrement et en ce que chacun desdits moyens d'enregistrement est agencé pour, lors d'un réarmement, reprendre le comptage de la durée à partir de la durée cumulée enregistrée par ledit moyen d'enregistrement.

Un premier avantage de la présente invention est d'avoir un instrument capable de calculer la durée de différentes phases d'un événement et d'afficher de façon lisible, lorsque l'événement est terminé, du temps de vol la durée de ces phases. En effet, la présente invention est agencée pour que la durée de chaque phase de vol soit calculée alors que le temps total de l'événement est calculé et affiché. Cela permet au pilote d'identifier facilement dans quelle phase de vol il se trouve et sans avoir de confusion sur son temps de vol.

Un autre avantage de la présente invention est que la manipulation de cet instrument est simple. La présente invention permet d'activer facilement le calcul du temps de vol des différentes phases. Effectivement, après activation du calcul de la durée, une action sur les moyens de commande de la pièce d'horlogerie permet de basculer automatiquement le calcul de la durée d'une phase à une autre.

Dans un premier mode de réalisation avantageux, lesdits moyens d'enregistrement sont des compteurs électroniques commandés par un circuit électronique.

Dans un second mode de réalisation avantageux, la durée cumulée des différentes phases entre l'instant de l'armement général et l'instant du désarment général est affichée sur des moyens d'affichage.

Dans un troisième mode de réalisation avantageux, la durée d'au moins une des phases est affichée sur les moyens d'affichage par action sur un second moyen de commande confondu ou non avec le premier moyen de commande.

Dans un quatrième mode de réalisation avantageux, ledit instrument est une pièce d'horlogerie et en ce que le circuit électronique est un mouvement horloger.

Dans un autre mode de réalisation avantageux, les moyens d'affichage comprennent un premier afficheur sur lequel est affichée la durée cumulée des différentes phases entre l'instant de l'armement général et l'instant du désarment général et/ ou la durée comptée pour chaque phase.

Dans un autre mode de réalisation avantageux, les moyens d'affichage comprennent en outre un second afficheur sur lequel est indiquée la phase correspondante audit moyen d'enregistrement.

Dans un autre mode de réalisation avantageux, ledit instrument comprend deux moyens d'enregistrement et un nombre d'afficheurs égale au nombre de moyens d'enregistrement sur chacun desquels est affichée la durée comptée par un moyen d'enregistrement lorsque celui-ci est armé.

Dans un autre mode de réalisation avantageux, les afficheurs sont numériques.

Dans un autre mode de réalisation avantageux, les moyens d'affichage comprennent en outre un afficheur total affichant la durée totale comptée depuis l'armement d'un moyen d'enregistrement par l'action du moyen de commande général.

Dans un autre mode de réalisation avantageux, le moyen de commande général est un poussoir.

Dans un autre mode de réalisation avantageux, les premiers moyens de commande sont un poussoir.

Dans un autre mode de réalisation avantageux, les moyens de sélection sont un élément rotatif.

Dans un autre mode de réalisation avantageux, ledit élément rotatif est la lunette tournante de la pièce d'horlogerie.

Dans un autre mode de réalisation avantageux, les premiers moyens de commande sont une touche tactile.

Dans un autre mode de réalisation avantageux, ledit instrument comprend un premier moyen de commande par phase différenciée afin, lors d'une commande d'armement de l'un desdits moyens d'enregistrement, de déclencher le désarmement de tous les autres moyens d'enregistrement, et conserver le cumul d'enregistrement du temps compté sur chacun desdits moyens d'enregistrement.

Dans un autre mode de réalisation avantageux, les deux afficheurs sont analogiques comprenant chacun une aiguille.

Dans un autre mode de réalisation avantageux, la durée cumulée des différentes phases entre l'instant de l'armement général et l'instant du désarment général est affichée sur le premier afficheur.

L'invention se propose également de fournir un procédé de comptage de durée pour des phases différenciées d'une pluralité de moyens d'enregistrement de durée chacun actionnable pour son armement et son désarmement par un premier moyen de commande, ledit procédé comprenant les étapes suivantes :
- sélectionner, dans une position de repos où tous lesdits moyens d'enregistrement sont désarmés et par des moyens de sélection que comporte ledit instrument, un des moyens d'enregistrement ;
- commander, par action sur un moyen de commande général, l'armement du moyen d'enregistrement sélectionné et afficher, sur des moyens d'affichages, le comptage de la durée fournit par ce moyen d'enregistrement;
- actionner, par un premier moyen de commande (13), les moyens de commutation pour commander l'armement de l'un desdits moyens d'enregistrement, déclencher le désarmement de tous les autres moyens d'enregistrement, et conserver le cumul d'enregistrement du temps compté sur chacun desdits moyens d'enregistrement , chacun desdits moyens d'enregistrement étant agencé pour, lors d'un réarmement, reprendre le comptage de la durée à partir de la durée cumulée enregistrée par ledit moyen d'enregistrement;
- commander, par action sur ledit moyen de commande général (12), le désarmement de tous lesdits moyens d'enregistrement.

Dans un mode de réalisation avantageux de ce procédé, ce procédé comprend en outre l'étape consistant à afficher, sur des moyens d'affichages, la durée d'au moins une des phases est par action sur un second moyen de commande confondu ou non avec le premier moyen de commande.

Dans un mode de réalisation avantageux de ce procédé, ce procédé comprend en outre l'étape consistant à afficher la durée cumulée des différentes phases entre l'instant de l'armement général et l'instant du désarment général est affichée sur des moyens d'affichage.

### BREVE DESCRIPTION DES FIGURES

Les buts, avantages et caractéristiques de l'instrument selon la présente invention apparaîtront plus clairement dans la description détaillée suivante d'au moins une forme de réalisation de l'invention donnée uniquement à titre d'exemple non limitatif et illustrée par les dessins annexés sur lesquels :
- les figures 1 et 2 représentent de manière schématique une vue de dessus de l'instrument selon la présente invention avec affichages numériques;
- les figures 3 et 4 représentent de manière schématique une vue de dessus de l'instrument selon la présente invention avec affichages analogiques.
- la figure 5 représente de manière schématique l'instrument 1 selon un premier de mode de réalisation de la présente invention :
- la figure 6 représente de manière schématique l'instrument 1 selon un second de mode de réalisation de la présente invention ;
- la figure 7 représente de manière schématique une variante de l'instrument 1 selon le second de mode de réalisation de la présente invention.

### DESCRIPTION DETAILLEE

Sur la figure 1 est représenté l'instrument selon la présente invention. Cet instrument est par exemple une pièce d'horlogerie 1. Cette pièce d'horlogerie 1 comprend un boîtier 3 fermée par un fond et une glace. Cette pièce d'horlogerie comprend en outre un cadran 5 agencé sous la glace et sur lequel des informations temporelles sont affichés. Ces informations peuvent être une information d'heure et/ou des informations liées à une fonction chronographe. L'information de l'heure est préférentiellement affichée via des moyens de lecture 7 analogiques ou numériques. Les informations liées aux fonctions autres que l'heure classique sont affichées via des moyens d'affichages 16 analogiques ou numériques. Cette pièce d'horlogerie comprend en outre un mouvement horloger. Ce mouvement horloger 9 se présente sous la forme d'un circuit électronique et comprend des moyens d'enregistrement 11. Chaque moyen d'enregistrement 11 se présente sous la forme d'un compteur fournissant une information de temps. Les moyens d'enregistrement 11 sont reliés à un moyen de commutation 15 commandé par des premier moyens de commande 13. Cette information de temps est affichée sur le cadran 5 sur des moyens d'affichage 16. Dans l'exemple non limitatif de la présente description, un mouvement horloger électronique est utilisé. Ce circuit horloger électronique 9est ainsi agencé pour avoir une fonction chronographe.

Selon l'invention, le mouvement horloger électronique 9 est programmé pour intégrer une fonction de calcul de temps de vol pour différents types de vol. Bien entendu, l'exemple décrit dans cette description n'est pas limitatif.

Dans un premier mode de réalisation représenté aux figues 1, 2 et 5, l'instrument comprend un seul moyen de commande P2 situés à 1H pour tout les moyens d'enregistrement 11. L'instrument 1 comprend une couronne 10 à 3H pour le réglage de l'heure et un moyen de commande 12 générale tel qu'un poussoir P1 à 10H. Soit l'exemple de deux types de vol distinct : le vol à vue appelé VFR (pour View Flight Rules) et le vol aux instruments appelé IFR (pour Instrument Flight Rules). L'instrument 1 comprend alors deux compteurs 11, un pour chaque phase de vol.

Le cadran 5 de la pièce d'horlogerie 1 porte les moyens d'affichages 16 qui comprennent deux afficheurs numériques 17, 19. Le premier afficheur numérique 17 est utilisé pour indiquer le temps total de vol calculé par le mouvement horloger c'est à dire par le circuit électronique 9 lors de l'exécution de la fonction de calcul du temps de vol.

Lors du fonctionnement de cet instrument 1, la première étape consiste à activer la fonction par action sur les moyens de commande générale 12. Dans ce premier mode de réalisation, l'activation de la fonction est effectuée par le pilote en appuyant sur le poussoir P1 situé à 10H. Ce poussoir P1 fait office de moyen de commande général 12. La fonction carnet de vol est alors activée et le premier afficheur 17 se met à afficher le temps de vol et le moyen d'enregistrement 11 dédié au vol VFR compte le temps de vol VFR sans l'afficher. Par défaut, le second afficheur 19 indique que la phase de vol VFR est la phase dont la durée est comptabilisée. L'information affichée est produite par le compteur 11 dédié au vol à vue. L'utilisateur décolle et vol en suivant son plan de vol.

Bien entendu, le type de vol affiché par défaut peut être choisi au préalable par le pilote par des moyens de sélection 14. Cela permet de démarrer le calcul du temps de vol pour la phase de vol désirée. Ces moyens de sélection 14 peuvent être un poussoir P3 situé à 4H et agissent sur les moyens de commutations 15 reliés aux moyens d'enregistrement 11 pour sélectionner le moyen d'enregistrement voulu.

Lorsque la phase de vol change, c'est-à-dire que le pilote passe d'un vol VFR à un vol IFR, le pilote appui sur le poussoir P2 c'est à dire sur les premiers moyens de commande 13.

Cet appui entraîne l'arrêt, le désarmement du moyen d'enregistrement 11 dédié au calcul du temps de vol correspondant au vol à vue VFR. En effet, l'appui sur le poussoir P2 entraîne l'activation des moyens de commutations 15 reliés aux moyens d'enregistrement 11 qui sont ici des compteurs. Lorsqu'ils sont activés, ces moyens de commutation 15 commutent automatiquement les moyens d'enregistrement 11 de sorte que le moyen d'enregistrement 11 en fonctionnement est arrêté alors que le moyen d'enregistrement 11 qui était désactivé est mis en route. Cette opération est effectuée sans que l'affichage du temps de vol total ne soit stoppé. Ainsi, dans le présent exemple, le compteur 11 dédié au calcul du temps de vol VFR est stoppé, sa valeur est sauvegardée dans un espace mémoire 9a dédié au vol à vue VFR du circuit électronique 9. Au même moment, le compteur 11 chargé du calcul du temps de vol IFR est armé ou démarré. Le second afficheur 19 indique alors la nouvelle phase.

Lorsque le pilote change de nouveau de phase de vol, c'est-à-dire qu'il passe d'une phase IFR à une phase VFR, il appuie de nouveau sur le poussoir P2. Ce poussoir P2 agit sur les moyens de commutation 15 qui commutent automatiquement les moyens d'enregistrement 11. Cela entraîne l'arrêt du moyen d'enregistrement 11 en fonctionnement et la sauvegarde, dans un espace mémoire 9b dédié au vol aux instruments IFR du circuit électronique 9, de la valeur calculée. Le moyen d'enregistrement 11 inactif c'est-à-dire le compteur dédié au vol à vue VFR est de nouveau activé, mis en route. Le calcul est alors repris de sorte que le temps de vol à vue VFR soit comptabilisé de nouveau.

Lors de l'atterrissage, le pilote appuie sur le moyen de commande général 12 c'est-à-dire sur le poussoir P1 pour stopper la fonction de calcul du temps de vol. Cet appui entraîne automatiquement l'arrêt du comptage du temps de vol en cours, c'est-à-dire l'arrêt du compteur 11 actif, tous les compteurs 11 sont alors inactifs. Les temps sauvegardés pour le temps de vol à vue VFR sont additionnés et les temps sauvegardés pour le temps de vol aux instruments IFR sont additionnés. Le résultat de chaque addition est mémorisé dans le circuit électronique 9. Le comptage du temps de vol total est également arrêté.

Puis, par action sur des seconds moyens de commandes qui peuvent être ou non les premiers moyens de commande 13, l'utilisateur bascule l'affichage pour afficher, sur le premier afficheur 17, les résultats de chaque phase de vol.

Il est envisageable que ledit instrument 1 soit doté d'un écran numérique supplémentaire du type LCD de sorte à afficher des valeurs intermédiaires. Cela permet d'afficher, en plus du temps de vol, le temps calculé pour chaque phase. Cet écran supplémentaire affiche alternativement la durée de chaque phase.

Ce premier mode de réalisation permet une bonne lisibilité de l'information puisque seule l'information du temps de vol total. On évite alors tout risque de confusion qui pourrait s'avérer grave.

Dans une variante représentée aux figues 3 et 4, le cadran 5 de l'instrument 1 comprend trois afficheurs analogiques 21, 22 et 23. Sur les trois afficheurs analogiques 21, 22 et 23 sont agencés des marquages pour indiquer une durée comme par exemple des minutes ou des heures. Les afficheurs 21, 23 sont dédiés chacun à un type de vol: l'afficheur 21 pour le vol VFR et l'afficheur 23 pour le vol IFR. Chaque afficheur 21, 23 comprend une aiguille 25 dont la rotation est commandée par le circuit électronique 9 afin de pointer la valeur comptée. L'afficheur 22 est utilisé pour indiquer le temps total de vol. On comprend alors que le circuit électronique 9 envoi des signaux vers chaque moteur afin de les actionner et donc de faire tourner l'aiguille 25 correspondante.

Les moyens de commande général 12 sont agencés pour activer cette fonction.

Lors du fonctionnement de cet instrument 1, la première étape consiste à activer la fonction par un appui sur le poussoir P1 situé à 10H. La fonction carnet de vol est démarrée et le premier compteur se met à compter et le résultat est affiché sur un afficheur, ici sur l'afficheur de vol VFR 21.

Dans une seconde étape, le pilote entre dans une phase de vol où il doit piloter à l'aide des instruments c'est-à-dire qu'il entre dans une phase de vol dans lequel les conditions de visibilité sont mauvaises. Dès lors, il doit comptabiliser le temps de vol avec instruments IFR. Pour cela, il appui sur le poussoir P2, le poussoir situé à 1H, de sorte que les moyens de commutation 15 commutent automatiquement les moyens d'enregistrement 11. Cette commutation entraîne que le premier compteur 11 dédié à la phase VFR et l'afficheur 21 correspondant s'arrêtent. Le second compteur 11 lié à la phase de vol IFR se met en route et la durée calculée est affichée sur l'afficheur de vol IFR 23. Le comptage du temps de vol total ne s'interrompt donc pas et il continue d'être affiché sur l'afficheur 22.

Lorsque le pilote repasse dans une phase de vol dans laquelle il peut, de nouveau, anticiper et voler à vue, il actionne de nouveau le poussoir P2. La conséquence est que le compteur 11 dédié au vol IFR et son afficheur 23 sont stoppés. Le compteur 11 dédié au comptage de la durée de vol VFR est redémarré et l'aiguille 25 associée se déplace de nouveau pour indiquer le temps de vol en condition IFR.

Lorsque le pilote atterrit, il actionne le poussoir P1 pour stopper les compteurs 11. Les aiguilles 25 des deux afficheurs 21, 23 sont stoppées et indiquent, en conséquence, le temps total pour le vol IFR et pour le vol VFR. Le pilote sait alors parfaitement combien de temps il a volé à vue et combien de temps il a volé aux instruments en plus de savoir le temps total de vol. Cette variante permet donc d'avoir une vue d'ensemble des phases de vol ainsi qu'une vue d'ensemble du temps de vol.

On peut imaginer que le passage d'une phase à l'autre soit commandé par un moyen de mesure comme un capteur de luminosité ou simplement par un signal radio donnant l'information que le changement de phase doit avoir lieu. De même, il est envisageable que le passage d'une phase à une autre soit commandé par un capteur altimétrique qui bascule d'une phase à l'autre lorsque le pilote franchit un certain seuil. Cela marche aussi avec un capteur de température.

Dans une autre variante, les compteurs 11 et les afficheurs 21, 23 sont remis à zéro lors de chaque changement de phase. On entend par là que l'aiguille 25 qui est stoppé avant le basculement sur une autre phase est remise à zéro. Ainsi, quand le pilote bascule de nouveau sur cette phase, l'aiguille 25 repart d'une position zéro. Cette configuration permet au pilote de connaitre le temps de chaque phase, le temps total de chaque phase étant fourni à l'atterrissage.

Dans une autre variante, les compteurs 11 et les afficheurs 21, 23 ne sont remis à zéro tout de suite après le basculement de l'affichage d'une phase de vol à une autre. La remise à zéro ne se fait que lorsque le pilote bascule de nouveau vers la phase de vol initiale de vol VFR. Par exemple, le pilote se trouve dans une phase de vol VFR et le temps est compté. Puis, il passe dans une phase de vol IFR et bascule donc l'affichage. L'afficheur de vol VFR 21 se stoppe et l'afficheur 23 dédié au vol IFR est enclenché. Mais, l'afficheur 21 dédié au vol VFR n'est pas remis à zéro. Lorsque le pilote passe de la phase de vol IFR à la phase de vol VFR, l'afficheur de vol IFR 23 est stoppé, l'afficheur 21 dédié au vol VFR est instantanément remis à zéro puis enclenché pour que le temps de vol VFR soit comptabilisé. Cette variante permet d'avoir toujours en tête le temps de vol de la phase précédente.

Dans une autre variante, les deux compteurs sont des écrans numériques du type LCD pouvant être équipés d'un rétroéclairage pour améliorer la vision des informations de nuit. Ces écrans numériques du type LCD. L'information peut être numérique ou être pseudo numérique avec un écran simulant un afficheur analogique. On peut également imaginer que ces deux compteurs ne soient qu'un seul compteur comprenant deux zones distinctes.

Dans un second mode de réalisation, l'instrument 1 est agencé pour calculer la durée d'un nombre de phases supérieur à deux comme par exemple vol à vue, vol aux instruments, vol en pilote automatique et vol océanique. L'instrument 1 comprend alors quatre moyens d'enregistrement 11 c'est-à-dire quatre compteurs. On prendra ici l'exemple où l'instrument 1 comprend un premier afficheur 17 pour la durée total de vol et un second afficheur 19 pour indiquer au pilote la phase correspondante. Les moyens de sélection 14 sont utilisés pour choisir la phase initiale et pour permettre à l'utilisateur de choisir la phase sur laquelle il veut basculer. Effectivement, dans le cas où l'instrument 1 est utilisé pour calculer la durée de deux phases, les moyens de commutation 15 sont une simple bascule. Cette bascule permet d'enclencher le compteur de la phase voulue tout en en désenclenchant le compteur 11 en fonctionnement. Pour un nombre de phases supérieur à deux, une bascule ne peut pas être utilisée. On utilise les moyens de sélection pour choisir la phase dans laquelle on veut entrer. Les premiers moyens de commande 13 agissent en conséquence sur les moyens de commutation 15 pour commuter l'instrument 1 de sorte que le moyen d'enregistrement 11 correspondant à la phase sélectionnée soit enclenché et que les autres moyens d'enregistrement 11 soient arrêtés.

Les moyens de sélection 14 de ce second mode de réalisation peuvent se présenter sous la forme d'un bouton rotatif tel un potentiomètre ou un interrupteur à plusieurs positions. La lunette tournante peut être utilisée comme moyen de sélection 14.

L'utilisateur commence par sélectionner, à l'aide des moyens de sélection 14, la phase avec laquelle il débute. Cette sélection se fait par rotation d'un bouton. Par exemple, le pilote commence par voler en phase de vol à vue. Une fois la fonction de calcul de la durée activer par pression du poussoir P1, le compteur 11 sélectionné démarre alors que le premier afficheur 17 indique la durée du temps de vol total, cette durée étant calculée par le circuit électronique 9 servant de mouvement horloger.

Lorsqu'un changement de phase intervient, l'utilisateur commence par sélectionner, via les moyens de sélection 14, la phase dans laquelle il veut entrer. Par exemple, il veut entrer en phase de vol océanique. Il agit sur les moyens de sélection 14 en tournant le bouton correspondant pour pointer la phase de vol océanique. Une fois la sélection effectuée, le pilote appuis sur les premiers moyens de commande 13, c'est-à-dire le poussoir P2. Cet appui entraîne l'activation des moyens de commutation 15. Le compteur 11 dédié au vol à vue est arrêté automatiquement alors que l'affichage du temps de vol total continu. La valeur comptée est sauvegardée dans un espace mémoire 9a. Le compteur 11 sélectionné, c'est-à-dire celui dédié au vol océanique est automatiquement enclenché afin de compter la durée de vol en phase océanique. Le second afficheur 19 indique la nouvelle phase sélectionnée de sorte que le pilote puisse savoir dans quelle phase il se trouve.

La même manipulation est réalisée pour chaque changement de phase.

Lorsque le vol est terminé, le pilote enclenche le poussoir P1 est tout les compteurs 11 sont arrêtés. Les différents résultats sont alors additionnés et le pilote peut utiliser les moyens de sélection 14 et les premiers moyens de commande 13 pour faire afficher les différents résultats sur les moyens d'affichage 16.

Dans une première variante visible à la figure 6, les moyens d'affichage 16 comprenant en outre un afficheur pour chaque phase en plus de l'afficheur 17 dédié au temps de vol total. Dans le cas de quatre phases de vol, les moyens d'affichage 16 comprennent quatre afficheurs 31, 32, 33 et 34

Lorsqu'un changement de phase intervient, l'utilisateur commence par sélectionner, via les moyens de sélection 14, la phase dans laquelle il veut entrer. Par exemple, il veut entrer en phase de vol océanique. Il agit sur les moyens de sélection 14 en tournant le bouton correspondant pour pointer la phase de vol océanique. Une fois que cette sélection est faite, le pilote appuis sur les premiers moyens de commande 13, c'est-à-dire le poussoir P2. Cet appui entraîne l'activation des moyens de commutation 15. Les moyens de commutation 15 agissent de sorte que le compteur 11 dédié au vol à vue s'arrête, que l'un des afficheurs 31, 32, 33 ou 34 correspondant soit stoppé. Le compteur 11 sélectionné, c'est-à-dire celui dédié au vol océanique est enclenché automatiquement. Le résultat du calcul de la durée du compteur 11 est envoyé vers l'un des afficheurs 31, 32, 33 ou 34 dédié à la phase de vol océanique.

Dans une seconde variante visible à la figure 7, les moyens de sélection 14 et les premiers moyens de commandes 13 sont confondus. En effet, il est envisageable que l'instrument soit équipé d'un moyen de commande par phase, dans le cas de quatre phases, l'instrument 1 comprend quatre moyens de commandes 13a, 13b, 13c, 13d. Dès lors, un appui sur l'un des moyen de commandes 13a, 13b, 13c, 13d correspondant à une phase entraîne la commutation de l'instrument 1 de sorte que le compteur 11 associé à la phase commandée se mette en route pendant que tous les autres compteurs sont automatiquement stoppés.

Si chaque phase est associée à un des afficheurs 31, 32, 33, 34, la commutation d'une phase à une autre entraîne automatiquement l'arrêt de l'un des afficheurs 31, 32, 33, 34 qui est associé à la phase stoppée et l'activation de l'un des afficheurs 31, 32, 33, 34 qui est dédié à la phase qui est mise en route.

Par contre, s'il n'y a qu'un seul afficheur 17 pour toutes les phases, celui-ci affiche le temps total de vol et l'appui sur un des moyens de commande 13a, 13b, 13c, 13d qui enclenche la phase correspondante implique que la durée de la précédente phase est sauvegardée dans le circuit électronique 9. L'affichage des durées totales de chaque phase de vol est effectué à la fin du vol, quand la fonction de calcul du temps de vol est désactivée.

Bien entendu, on comprendra que l'instrument 1 peut être une pièce d'horlogerie totalement mécanique, les moyens de commutation 15 se présentant sous la forme d'un système d'embrayage réalisé pour commuter entre les différents moyens d'enregistrement. Dans le cas de deux compteurs pour un seul afficheur, ce système d'embrayage peut consister, par exemple, en deux trains de rouages reliant chacun des compteurs à l'engrenage de l'afficheur. Le système d'embrayage comprend en outre un élément d'embrayage au niveau de l'engrenage de l'afficheur de sorte qu'un appui sur les moyens de commande 13 entraîne l'activation de cet embrayage. Cet embrayage relie alors le train d'engrenages inactif à l'engrenage de l'afficheur. Le train d'engrenages coopérant avec l'engrenage de l'afficheur devient inactif. Il agit ainsi comme une bascule

On comprendra que diverses modifications et/ou améliorations et/ou combinaisons évidentes pour l'homme du métier peuvent être apportées aux différents modes de réalisation de l'invention exposée ci-dessus sans sortir du cadre de l'invention définie par les revendications annexées.

L'instrument 1 peut également comprendre un afficheur supplémentaire pour afficher le numéro du vol. En effet, il peut être prévu que l'instrument puisse mémoriser chaque vol c'est-à-dire les données de chaque phase entre deux appuis sur le moyen de commandes général. Cela permet de sauvegarder les valeurs pendant un certains temps afin que le pilote ne soit pas obligé de remplir son carnet de vol immédiatement après la fin de son vol.

Par ailleurs, il peut être prévu que cet instrument soit utilisé pour calculer la durée qu'il faut à l'utilisateur pour faire un trou d'un parcours de golf. Ainsi, à chaque trou, l'utilisateur change de phase et la durée de ladite phase est mesurée.

De même, on pourrait prévoir que cet instrument ne calcule pas la durée de chaque trou mais le nombre de coup nécessaire. Les moyens d'enregistrement sont alors des compteurs et sont activés par un gyroscope ou un accéléromètre qui détecte un swing.

## Revendications

1. Instrument (1) de comptage de durée pour des phases différenciées comprenant une pluralité de moyens d'enregistrement (11) de durée chacun actionnable pour son armement et son désarmement par un premier moyen de commande (13), ledit instrument comportant un moyen de commande général (12) pour commander, à partir d'une position de repos où tous lesdits moyens d'enregistrement sont désarmés, l'armement d'un seul d'entre eux, sélectionné par des moyens de sélection (14) que comporte ledit instrument, et pour encore commander, à un instant terminal, le désarmement de tous lesdits moyens d'enregistrement, ledit instrument comportant en outre des moyens de commutation (15) agencés pour, lors d'une commande d'armement de l'un desdits moyens d'enregistrement, déclencher le désarmement de tous les autres moyens d'enregistrement (11), et conserver le cumul d'enregistrement du temps compté sur chacun desdits moyens d'enregistrement, ledit premier moyen de commande (13) étant agencé pour être commandé par un utilisateur ou/et par des moyens de mesure ou/et par un signal, pour déclencher l'armement d'un desdits moyens d'enregistrement, chacun desdits moyens d'enregistrement étant agencé pour, lors d'un réarmement, reprendre le comptage de la durée à partir de la durée cumulée enregistrée par ledit moyen d'enregistrement.

2. Instrument selon la revendication 1, **caractérisé en ce que** la durée cumulée des différentes phases entre l'instant de l'armement général et l'instant du désarment général est affichée sur des moyens d'affichage (16).

3. Instrument selon les revendications 1 ou 2, **caractérisé en ce que** la durée d'au moins une des phases est affichée sur les moyens d'affichage (16) par action sur un second moyen de commande confondu ou non avec le premier moyen de commande (13).

4. Instrument selon l'une des revendications 1 à 3, **caractérisé en ce que** ledit instrument (1) est une pièce d'horlogerie et **en ce que** le circuit électronique (9) est un mouvement horloger.

5. Instrument selon les revendications 2 ou 3, **caractérisé en ce que** les moyens d'affichage (16) comprennent un premier afficheur (17) sur lequel est affichée la durée cumulée des différentes phases entre l'instant de l'armement général et l'instant du désarmement général et/ ou la durée comptée pour chaque phase.

6. Instrument selon l'une des revendications 1 à 5, **caractérisé en ce que** les moyens d'affichage (16) comprennent en outre un second afficheur (19) sur lequel est indiquée la phase correspondante audit moyen d'enregistrement (11).

7. Instrument selon l'une des revendications 1 à 4, **caractérisé en ce que** ledit instrument comprend deux moyens d'enregistrement (11) et un nombre d'afficheurs (21, 23) égale au nombre de moyens d'enregistrement sur chacun desquels est affichée la durée comptée par un moyen d'enregistrement lorsque celui-ci est armé.

8. Instrument selon l'une des revendications 3 à 7, **caractérisé en ce que** les moyen d'affichages (16) sont numériques.

9. Instrument selon l'une des revendications précédentes, **caractérisé en ce que** le moyen de commande général (12) est un poussoir.

10. Instrument selon l'une des revendications précédentes, **caractérisé en ce que** les premiers moyens de commande (13) sont un poussoir.

11. Instrument selon l'une des revendications 1 à 9, **caractérisé en ce que** les moyens de sélection (14) sont un élément rotatif.

12. Instrument selon la revendication 11, **caractérisé en ce que** ledit élément rotatif est une lunette tournante de la pièce d'horlogerie.

13. Instrument selon Instrument selon l'une des revendications 1 à 9, **caractérisé en ce que** les premiers moyens de commande (13) comprennent au moins une touche tactile.

14. Instrument selon l'une des revendications 1 à 9, **caractérisé en ce que** ledit instrument comprend un premier moyen de commande (13) par phase différenciée afin, lors d'une commande d'armement de l'un desdits moyens d'enregistrement (11), de déclencher le désarmement de tous les autres moyens d'enregistrement et conserver le cumul d'enregistrement du temps compté sur chacun desdits moyens d'enregistrement.

15. Instrument selon la revendication 6, **caractérisé en ce que** les deux afficheurs (21, 23) sont analogiques comprenant chacun une aiguille.

16. Instrument selon l'une des revendications précédentes, **caractérisé en ce que** les moyens d'enregistrement (11) sont des compteurs électroniques.

17. Instrument selon l'une des revendications 5 à 16, **caractérisé en ce que** la durée cumulée des différentes phases entre l'instant de l'armement général et l'instant du désarmement général est affichée sur le premier afficheur (17).

18. Procédé de comptage de durée pour des phases différenciées d'une pluralité de moyens d'enregistrement (11) de durée chacun actionnable pour son armement et son désarmement par un moyen de commande, ledit procédé comprenant les étapes suivantes :
- sélectionner, dans une position de repos où tous lesdits moyens d'enregistrement sont désarmés et par des moyens de sélection (14) que comporte ledit instrument (1), un des moyens d'enregistrement (11);
- commander, par action sur un moyen de commande général (12), l'armement du moyen d'enregistrement (11) sélectionné et afficher, sur des moyens d'affichage (16), le comptage de la durée fournit par ce moyen d'enregistrement;
- actionner, par un premier moyen de commande (13), les moyens de commutation (15) pour commander l'armement de l'un desdits moyens d'enregistrement, déclencher le désarmement de tous les autres moyens d'enregistrement, et conserver le cumul d'enregistrement du temps compté sur chacun desdits moyens d'enregistrement et afficher, sur des moyens d'affichages, le comptage de la durée du moyen d'enregistrement armé, chacun desdits moyens d'enregistrement étant agencé pour, lors d'un réarmement, reprendre le comptage de la durée à partir de la durée cumulée enregistrée par ledit moyen d'enregistrement.;
- commander, par action sur ledit moyen de commande général (12), le désarmement de tous lesdits moyens d'enregistrement (11).

19. Procédé de comptage de durée selon la revendication 18, **caractérisé en ce qu'**il comprend en outre l'étape consistant à afficher, sur des moyens d'affichages (16), la durée d'au moins une des phases est par action sur un second moyen de commande confondu ou non avec le premier moyen de commande (13).

20. Procédé de comptage de durée selon les revendication 18 ou 19, **caractérisé en ce qu'**il comprend en outre l'étape consistant à afficher la durée cumulée des différentes phases entre l'instant de l'armement général et l'instant du désarmement général est affichée sur des moyens d'affichage (16).

## Patentansprüche

1. Instrument (1) zum Messen der Zeitdauer von zu unterscheidenden Phasen, umfassend mehrere Mittel (11) zur Aufzeichnung der Zeitdauer, von denen jedes durch ein erstes Steuermittel (13) scharf und unscharf geschaltet werden kann, wobei das Instrument ein Gesamtsteuermittel (12) umfasst, um ausgehend von einer Ruheposition, in der alle Aufzeichnungsmittel unscharf geschaltet sind, ein einziges von ihnen scharf zu schalten, das durch Auswahlmittel (14) ausgewählt wird, die das Instrument umfasst, und um weiterhin zu einem Endzeitpunkt das Unscharfschalten aller Aufzeichnungsmittel zu steuern, wobei das Instrument ferner Schaltmittel (15) umfasst, die dazu vorgesehen sind, bei einem Scharfschaltbefehl eines der Aufzeichnungsmittel das Unscharfschalten aller anderen Aufzeichnungsmittel (11) auszulösen und um die Aufzeichnung der in jedem der Aufzeichnungsmittel gezählten Zeit kumulativ beizubehalten, wobei das erste Steuermittel (13) dazu vorgesehen ist, durch einen Benutzer und/oder durch Messmittel und/oder durch ein Signal zum Auslösen des Scharfschaltens eines der Aufzeichnungsmittel gesteuert zu werden, wobei jedes der Aufzeichnungsmittel dazu vorgesehen ist, bei einem erneuten Scharfschalten die Messung der Zeitdauer ausgehend von der kumulierten Zeitdauer, die von dem Aufzeichnungsmittel aufgezeichnet worden ist, wieder aufzunehmen.

2. Instrument nach Anspruch 1, **dadurch gekennzeichnet, dass** die kumulierte Zeitdauer der zu unterscheidenden Phasen zwischen dem Moment des Scharfschaltens und dem Moment des Unscharfschaltens insgesamt auf Anzeigemitteln (16) angezeigt wird.

3. Instrument nach Anspruch 1 oder 2, **dadurch gekennzeichnet, dass** die Zeitdauer mindestens einer der Phasen auf den Anzeigemitteln (16) durch Einwirkung auf ein zweites Steuermittel, das mit dem ersten Steuermittel (13) übereinstimmt oder nicht, angezeigt wird.

4. Instrument nach einem der Ansprüche 1 bis 3, **dadurch gekennzeichnet, dass** das Instrument (1) eine Uhr ist und dass die elektronische Schaltung (9) ein Uhrwerk ist.

5. Instrument nach Anspruch 2 oder 3, **dadurch gekennzeichnet, dass** die Anzeigemittel (16) eine erste Anzeigeeinrichtung (17) umfassen, auf der die kumulierte Zeitdauer der zu unterscheidenden Phasen zwischen dem Moment des Scharfschaltens und dem Moment des Unscharfschaltens insgesamt und/oder die gemessene Zeitdauer für jede Phase angezeigt werden.

6. Instrument nach einem der Ansprüche 1 bis 5, **dadurch gekennzeichnet, dass** die Anzeigemittel (16) ferner eine zweite Anzeigeeinrichtung (19) umfassen, auf der die dem Aufzeichnungsmittel (11) entsprechende Phase angegeben wird.

7. Instrument nach einem der Ansprüche 1 bis 4, **dadurch gekennzeichnet, dass** das Instrument zwei Aufzeichnungsmittel (11) und Anzeigeeinrichtungen (21, 23) in einer Anzahl umfasst, die gleich der Anzahl der Aufzeichnungsmittel ist, auf denen jeweils die von einem Aufzeichnungsmittel gemessene Zeitdauer angezeigt wird, wenn dieses scharfgeschaltet ist.

8. Instrument nach einem der Ansprüche 3 bis 7, **dadurch gekennzeichnet, dass** die Anzeigemittel (16) digital sind.

9. Instrument nach einem der vorhergehenden Ansprüche, **dadurch gekennzeichnet, dass** das Gesamtsteuermittel (12) ein Drücker ist.

10. Instrument nach einem der vorhergehenden Ansprüche, **dadurch gekennzeichnet, dass** die ersten Steuermittel (13) ein Drücker sind.

11. Instrument nach einem der Ansprüche 1 bis 9, **dadurch gekennzeichnet, dass** die Auswahlmittel (14) ein Drehelement sind.

12. Instrument nach Anspruch 11, **dadurch gekennzeichnet, dass** das Drehelement eine drehbare Lünette der Uhr ist.

13. Instrument nach einem der Ansprüche 1 bis 9, **dadurch gekennzeichnet, dass** die ersten Steuermittel (13) mindestens eine taktile Taste aufweisen.

14. Instrument nach einem der Ansprüche 1 bis 9, **dadurch gekennzeichnet, dass** das Instrument ein erstes Steuermittel (13) pro zu unterscheidender Phase umfasst, um bei einem Scharfschaltbefehl für eines der Aufzeichnungsmittel (11) das Unscharfschalten aller anderen Aufzeichnungsmittel auszulösen und um die Aufzeichnung der in jedem der Aufzeichnungsmittel gezählten Zeit kumulativ beizubehalten.

15. Instrument nach Anspruch 6, **dadurch gekennzeichnet, dass** die beiden Anzeigeeinrichtungen (21, 23) analog sind und jeweils einen Zeiger aufweisen.

16. Instrument nach einem der vorhergehenden Ansprüche, **dadurch gekennzeichnet, dass** die Aufzeichnungsmittel (11) elektronische Zähler sind.

17. Instrument nach einem der Ansprüche 5 bis 16, **dadurch gekennzeichnet, dass** die kumulierte Zeitdauer der zu unterscheidenden Phasen zwischen dem Moment des Scharfschaltens und dem Moment des Unscharfschaltens insgesamt auf der ersten Anzeigeeinrichtung (17) angezeigt wird.

18. Verfahren zum Messen der Zeitdauer von zu unterscheidenden Phasen mehrerer Mittel (11) zur Aufzeichnung der Zeitdauer, von denen jedes durch ein Steuermittel scharf und unscharf geschaltet werden kann, wobei das Verfahren die folgenden Schritte umfasst:
- Auswählen eines der Aufzeichnungsmittel (11) in einer Ruheposition, in der sämtliche Aufzeichnungsmittel unscharf geschaltet sind, durch Auswahlmittel (14), die das Instrument (1) umfasst;
- Steuern des Scharfschaltens des ausgewählten Aufzeichnungsmittels (11) durch Einwirkung auf ein Gesamtsteuermittel (12) und Anzeigen der Messung der Zeitdauer, die von diesem Aufzeichnungsmittel bereitgestellt wird, auf Anzeigemitteln (16);
- Betätigen der Schaltmittel (15) durch ein erstes Steuermittel (13), um das Scharfschalten eines der Aufzeichnungsmittel zu steuern, das Unscharfschalten aller anderen Aufzeichnungsmittel auszulösen und die Aufzeichnung der in jedem der Aufzeichnungsmittel gezählten Zeit kumulativ beizubehalten und auf Anzeigemitteln die Messung der Zeitdauer des scharfgeschalteten Aufzeichnungsmittels anzuzeigen, wobei jedes der Aufzeichnungsmittel dazu vorgesehen ist, bei einem erneuten Scharfschalten die Messung der Zeitdauer ausgehend von der kumulierten Zeitdauer, die von dem Aufzeichnungsmittel aufgezeichnet worden ist, wieder aufzunehmen;
- Steuern des Unscharfschaltens aller anderen Aufzeichnungsmittel (11) durch Einwirkung auf das Gesamtsteuermittel (12).

19. Verfahren zum Messen der Zeitdauer nach Anspruch 18, **dadurch gekennzeichnet, dass** es ferner den Schritt umfasst, der darin besteht, auf Anzeigemitteln (16) die Zeitdauer mindestens einer der Phasen durch Einwirkung auf ein zweites Steuermittel, das mit dem ersten Steuermittel (13) übereinstimmt oder nicht, anzuzeigen.

20. Verfahren zum Messen der Zeitdauer nach Anspruch 18 oder 19, **dadurch gekennzeichnet, dass** es ferner den Schritt umfasst, der darin besteht, die kumulierte Zeitdauer der zu unterscheidenden Phasen zwischen dem Moment des Scharfschaltens und dem Moment des Unscharfschaltens insgesamt auf Anzeigemitteln (16) anzuzeigen.

## Claims

1. Instrument (1) for counting the duration for differentiated phases, comprising a plurality of means (11) for recording a time duration, each actuatable, for activation and deactivation thereof, by a first control means (13), said instrument comprising a general control means (12) for controlling, from an inactive position where all said recording means are deactivated, the activation of only one of them, selected by selection means (14) which said instrument comprises, and for again controlling, at a final moment, the deactivation of all said recording means, said instrument further comprising switching means (15) which are designed, during a command for activation of one of said recording means, to trigger the deactivation of all other recording means (11) and to save the totality of the recorded times, counted on each of said recording means, said first control means (13) being designed to be controlled by a user or/and by measuring means or/and by a signal in order to trigger the activation of one of said recording means, each of said recording means is designed, during a reactivation, to resume the counting of the duration from the total duration recorded by said recording means.

2. Instrument according to claim 1, **characterised in that** the total duration of the various phases between the moment of general activation and the moment of general deactivation is displayed on display means (16).

3. Instrument according to claims 1 or 2, **characterised in that** the duration of at least one of the phases is displayed on the display means (16) by action on a second control means which is identical or not to the first control means (13).

4. Instrument according to one of the claims 1 to 3, **characterised in that** said instrument (1) is a timepiece and **in that** the electronic circuit (9) is a clock movement.

5. Instrument according to claims 2 or 3, **characterised in that** the display means (16) comprise a first display unit (17) on which the total duration of the various phases between the moment of general activation and the moment of general deactivation and/or the duration counted for each phase is displayed.

6. Instrument according to one of the claims 1 to 5, **characterised in that** the display means (16) comprise in addition a second display unit (19) on which the phase corresponding to said recording means (11) is indicated.

7. Instrument according to one of the claims 1 to 4, **characterised in that** said instrument comprises two recording means (11) and a number of display units (21, 23) equal to the number of recording means on each of which the duration counted by a recording means when the latter is activated is displayed.

8. Instrument according to one of the claims 3 to 7, **characterised in that** the display means (16) are digital.

9. Instrument according to one of the preceding claims, **characterised in that** the general control means (12) is a push button.

10. Instrument according to one of the preceding claims, **characterised in that** the first control means (13) are a push button.

11. Instrument according to one of the claims 1 to 9, **characterised in that** the selection means (14) are a rotatable element.

12. Instrument according to claim 11, **characterised in that** said rotatable element is the turning bezel of the timepiece.

13. Instrument according to one of the claims 1 to 9, **characterised in that** the first control means (13) comprise at least one touch key.

14. Instrument according to one of the 1 to 9, **characterised in that** said instrument comprises a first control means (13), by differentiated phase, in order, during a command for activation of one of said recording means (11), to trigger deactivation of all the other recording means and to save the totality of the recorded time counted on each of said recording means.

15. Instrument according to claim 6, **characterised in that** the two display units (21, 23) are analogue, each comprising a hand.

16. Instrument according to one of the preceding claims, **characterised in that** the recording means (11) are electronic counters.

17. Instrument according to one of the claims 5 to 16, **characterised in that** the total duration of the various phases between the moment of general activation and the moment of general deactivation is displayed on the first display unit (17).

18. Method for counting the duration for the differentiated phases of a plurality of means (11) for recording a time duration, each actuatable, for activation and deactivation thereof, by a first control means, said method comprising the following steps:
- selecting, in an inactive position where all said recording means are deactivated and via selection means (14) which said instrument (1) comprises, one of the recording means (11);
- controlling, by action of a general control means (12), the activation of the selected recording means (11) and displaying, on display means (16), the counting of the time duration provided by this recording means;
- actuating, by first control means (13), the switching means (15) in order to control the activation of one of said recording means, triggering the deactivation of all the other recording means and saving the totality of the recorded time counted on each of said recording means, and displaying, on display means, the counting of the duration of the activated recording means, each of said recording means being designed, during a reactivation, to resume counting of the duration from the total duration recorded by said recording means;
- controlling, by action of said general control means (12), the deactivation of all said recording means (11).

19. Method for counting a time duration according to claim 18, **characterised in that** it comprises in addition the step consisting of displaying, on display means (16), the duration of at least one of the phases and is by action on a second control means which is identical or not to the first control means (13).

20. Method for counting a time duration according to claim 18 or 19, **characterised in that** it comprises in addition the step consisting of displaying the total duration of the various phases between the moment of general activation and the moment of general deactivation and is displayed on display means (16).
